# EUROPÄISCHE PATENTSCHRIFT

(11) **EP 3 461 782 B1**
(45) Veröffentlichungstag und Bekanntmachung des Hinweises auf die Patenterteilung: **03.06.2020**
(21) Anmeldenummer: 17193838.4
(22) Anmeldetag: 28.09.2017
(51) Int. Cl.: B66C 13/06

(54) **HUBVORRICHTUNG ZUM HEBEN UND SENKEN SCHWERER GEGENSTÄNDE**
LIFTING DEVICE FOR LIFTING AND LOWERING HEAVY OBJECTS
DISPOSITIF DE LEVAGE DESTINÉ À LEVER ET À ABAISSER DES OBJETS LOURDS

(43) Veröffentlichungstag der Anmeldung: 03.04.2019
(73) Patentinhaber: Mohr Lizenz Verwaltungs GmbH, 33607 Bielefeld (DE)
(72) Erfinder: MOHR, Christoph, DE - 33607 Bielefeld (DE)
(74) Vertreter: Schober, Mirko

(56) Entgegenhaltungen:
- EP-A1- 0 192 446
- WO-A1-2006/047798
- WO-A1-2007/048152
- US-A- 5 769 250

## Beschreibung

Die Erfindung betrifft eine Hubvorrichtung zum Heben und Senken von insbesondere schweren Gegenständen gemäß dem Oberbegriff von Anspruch 1.

Hubvorrichtungen dienen dem in Bezug auf eine Hochrichtung vertikalen Anheben und Absenken von Gegenständen. Je nach Ausgestaltung und Gewicht der zu bewegenden Gegenstände können diese sowohl manuell als auch motorisiert betrieben werden. Neben der Manipulation in vertikaler Richtung weisen derartige Hubvorrichtungen zumeist auch die Möglichkeit der Verlagerung in wenigstens eine Querrichtung auf, so dass ein angehängter Gegenstand an einem Ort anhebbar und an einem anderen Ort wieder ablegbar ist. Dies kann beispielsweise durch die Rotation eines Auslegers der Hubvorrichtung und/oder durch deren seitliche Linearverlagerung erfolgen.

Insbesondere ortsfeste Hubvorrichtungen können mit einer Hängebahn kombiniert sein, um die jeweilige Hubvorrichtung entlang eines üblicherweise baulich festgelegten Weges zu verlagern. Innerhalb eines Werkes bzw. auf einem Werksgelände oder Umschlagplatz angeordnet, können so auch hohe Lasten wie beispielsweise Container oder Fahrzeuge bewegt werden.

Die EP 1 106 563 A2 zeigt eine Hubvorrichtung mit zwei in Bezug auf eine Hochrichtung übereinander gelegenen Rahmenanordnungen, von denen die untere Rahmenanordnung über mehrere Hub-Zugmittel so an der oberen Rahmenanordnung hängend angeordnet ist, dass durch Aufwickeln der Hub-Zugmittel mittels einer Heb-Senk-Einrichtung die untere Rahmenanordnung an der oberen Rahmenanordnung hochziehbar und durch anschließendes Abwickeln der Hub-Zugmittel gegenüber der oberen Rahmenanordnung wieder absenkbar ist und umgekehrt. Dabei können die beiden Rahmenanordnungen bevorzugt parallel zueinander ausgerichtet sein, um in Bezug auf den vollständig hochgezogenen Zustand der unteren Rahmenanordnung eine insgesamt möglichst kompakte Bauweise zu erhalten.

Die bekannte Hubvorrichtung weist eine wirtschaftliche und vor allem platzsparende Ausgestaltung auf, die ein einfaches Heben und Senken ermöglicht. Bereits durch den gleichzeitigen Einsatz mehrerer parallel beabstandeter Hub-Zugmittel wird ein ansonsten völlig unkontrolliertes Drehen des jeweils angehängten Gegenstandes reduziert. Um etwaige, bereits durch eine seitliche Auslenkung beim Anfahren oder Abbremsen der mit einem Fahrantrieb ausgestatteten Hubvorrichtung auslösbare Pendelbewegungen weitestgehend zu minimieren, sind die einzelnen Hub-Zugmittel zusätzlich teilweise mehrfach umgelenkt. Durch die Umlenkungen wird eine Art Auskreuzung zwischen den übereinander gelegenen Seitenabschnitten der beiden Rahmenanordnungen erreicht. Auf diese Weise sollen die sich aus jeweils zwei Hub-Zugmitteln sowie den zugehörigen Seitenabschnitten der beiden Rahmenanordnungen zusammensetzenden, rechteckigen Seitenebenen der Hubvorrichtung davor bewahrt werden, sich zu einem Parallelogramm zu neigen und so eine Relativbewegung der beiden Rahmenanordnungen in horizontaler Richtung zueinander zuzulassen.

Hierdurch werden die Hub-Zugmittel zwar dreieckförmig umgelenkt, allerdings sind die im Bereich der unteren Rahmenanordnung gelegenen Spitzen dieser Dreiecksformen dabei nicht fixiert. Mit anderen Worten ist es auch so weiter möglich, dass die über Umlenkrollen quasi in diesen Spitzen der Hub-Zugmittel hängende untere Rahmenanordnung nur bedingt vor seitlichen Auslenkungen gehalten ist.

Die Schrift WO 2006/047798 A1 offenbart eine Hubvorrichtung nach dem Oberbegriff des Anspruchs 1.

Der vorliegenden Erfindung liegt daher die Aufgabe zugrunde, eine gattungsgemäße Hubvorrichtung dahingehend weiterzuentwickeln, dass diese eine erhöhte Stabilität gegenüber seitlichen Auslenkungen, insbesondere auch dadurch bedingten Drehbewegungen um eine Hochrichtung herum, aufweist. Die Lösung dieser Aufgabe besteht nach der Erfindung in einer Hubvorrichtung mit den Merkmalen von Anspruch 1. Vorteilhafte Ausgestaltungen sind Gegenstand der abhängigen Unteransprüche.

Die Erfindung geht dabei von dem grundlegenden Gedanken aus, dass das auf einem Ab- sowie Aufwickeln der Hub-Zugmittel basierende Heben und Senken, insofern also der Hub der Hubvorrichtung, allein durch die Hub-Zugmittel realisiert wird, während die notwendige Stabilität über zusätzliche, von den Hub-Zugmitteln entkoppelte Zugmittel erfolgen soll. Hierzu wird vorgeschlagen, zusätzliche, sich zwischen den beiden Rahmenanordnungen erstreckende Zugmittel im Sinne von Schräg-Zugmitteln anzuordnen. Hiervon sind jeweils zwei der Schräg-Zugmittel so miteinander überkreuzt, dass die untere Rahmenanordnung in wenigstens einer quer zur Hochrichtung verlaufenden Auslenkrichtung relativ zur oberen Rahmenanordnung stabilisiert ist. Mit anderen Worten erfolgt hierdurch die stabilisierende Auskreuzung der Seitenebenen nicht durch mehrfache Umlenkungen der Hub-Zugmittel, sondern durch eigens hierfür vorgesehene zusätzliche Schräg-Zugmittel.

Um dem sich bei einem Hub der Hubvorrichtung verändernden Abstand zwischen den beiden Rahmenanordnungen über entsprechende Längenveränderungen der Schräg-Zugmittel folgen zu können, wird zusätzlich zu der Heb-Senk-Einrichtung die Anordnung einer Spann-Einrichtung vorgeschlagen. Die Spann-Einrichtung ist dazu vorgesehen, die Schräg-Zugmittel bei Bedarf entsprechend aufzuwickeln oder abzuwickeln, um deren bei einem Hub der Hubvorrichtung notwendige Längenveränderung zu bewirken. Dabei ist die Spann-Einrichtung so ausgestaltet und eingerichtet, dass jedes der Schräg-Zugmittel während des Aufwickelns und Abwickelns der Hub-Zugmittel durch die Spann-Einrichtung unter Zugspannung haltbar ist.

Der sich hieraus ergebende Vorteil liegt in der nunmehr möglichen, mechanisch voneinander entkoppelten Kontrollierbarkeit der einzelnen Zugmittel. In Erfüllung ihrer vorgesehenen Verwendung sind diese nun gezielt in Hub-Zugmittel und in von diesen physisch getrennte Schräg-Zugmittel aufgeteilt. Aufgrund der Entkopplung ist es möglich, die Schräg-Zugmittel unabhängig von den Hub-Zugmitteln anzusteuern, so dass die Schräg-Zugmittel stets mit einer die Stabilisierung gegenüber seitlichen Pendelbewegungen bewirkenden Spannung beaufschlagbar sind.

Hierzu stehen die Schräg-Zugmittel unter einer beispielsweise durchgehend gleichbleibenden Zugkraft, die keinerlei unkontrollierte Längung einer Seite der durch die Auskreuzungen gebildeten Dreiecksformen zwischen den Hub- und Schräg-Zugmitteln zulässt.

Praktische Verläufe der sich überkreuzenden Schräg-Zugmittel lassen dabei vielfältige Ausgestaltungen zu. So kann ein Schräg-Zugmittel beispielweise von einem im Vordergrund gelegenen linken Eckbereich der unteren Rahmenanordnungen hoch zu einem im Hintergrund gelegenen rechten Eckbereich der oberen Rahmenanordnung reichen, während sich ein anderes Schräg-Zugmittel von einem im Hintergrund gelegenen linken Eckbereich der unteren Rahmenanordnungen hoch zu einem im Vordergrund gelegenen rechten Eckbereich der oberen Rahmenanordnung erstreckt. Auf diese Weise findet die Überkreuzung der beiden Schräg-Zugmittel quasi im Zentrum zwischen den beiden Rahmenanordnungen statt.

Bevorzugt können die Überkreuzungen der Schräg-Zugmittel so erfolgen, dass sie den zwischen den beiden Rahmenanordnungen aufgespannten Raum parallel zu seinen Seiten begrenzen und insofern den Raum nicht durchkreuzen.

Gemäß einer besonders bevorzugten Weiterbildung des grundsätzlichen Erfindungsgedankens kann jede der beiden Rahmenanordnungen jeweils wenigstens drei, insbesondere vier, Seitenabschnitte besitzen. Somit ergibt sich eine im Wesentlichen dreieckige oder viereckige Grundform der beiden Rahmenanordnungen. Zwischen zumindest einem der Seitenabschnitte der unteren Rahmenanordnung und einem in Bezug auf die Hochrichtung über diesem gelegenen Seitenabschnitt der oberen Rahmenanordnung können sich dann in vorteilhafter Weise wenigstens zwei Schräg-Zugmittel erstrecken, die sich auf ihrem Weg zwischen den zugehörigen Seitenabschnitten der beiden Rahmenanordnungen überkreuzen. Diese Ausgestaltung bietet den Vorteil möglichst kurzer Schräg-Zugmittel, so dass deren mitunter immanente elastische Längenveränderbarkeit weitestgehend kompensiert ist und/oder ein Nachjustieren der Spannung über die Spann-Einrichtung vereinfacht wird.

In vorteilhafter Weise können in jedem Seitenbereich des zwischen den beiden Rahmenanordnungen aufgespannten Raums wenigstens zwei Schräg-Zugmittel angeordnet sein, welche sich dann jeweils zwischen einem Seitenabschnitt der unteren Rahmenanordnung und einem in Bezug auf die Hochrichtung über diesem gelegenen Seitenabschnitt der oberen Rahmenanordnung erstrecken und dabei überkreuzen. Auf diese Weise wird eine größtmögliche Stabilität der unteren Rahmenanordnung in allen Querrichtungen gegenüber der oberen Rahmenanordnung erreicht, so dass zwischen den Rahmenanordnungen ansonsten mögliche unerwünschte Pendelbewegungen und/oder Drehungen auf ein Minimum reduziert oder gar vollständig unterbunden werden.

Mit Bezug auf die zum Auf- und Abwickeln der Hub-Zugmittel vorgesehene Heb-Senk-Einrichtung kann diese zumindest einen Hub-Antrieb besitzen, welcher mit einer Hub-Welle drehmomentübertragend gekoppelt ist. Die so mögliche kontrollierte Rotation der Hub-Welle um ihre Längsachse herum wird dazu genutzt, die dann mit der Hub-Welle verbundenen Hub-Zugmittel zumindest teilweise um die Hub-Welle herum auf- und wieder abzuwickeln. Hierzu kann die Hub-Welle entweder direkt oder aber indirekt, beispielsweise durch Zwischenschaltung wenigstens eines weiteren Bauteils, mit dem Hub-Antrieb gekoppelt sein.

Mit Blick auf die Spann-Einrichtung kann diese zumindest einen Spann-Antrieb besitzen, welcher mit wenigstens einer Spann-Welle drehmomentübertragend gekoppelt ist. Die so mögliche kontrollierte Rotation der wenigstens einen Spann-Welle um ihre Längsachse herum wird dazu genutzt, die dann mit der Spann-Welle verbundenen Schräg-Zugmittel zumindest teilweise um die Spann-Welle herum auf- und wieder abzuwickeln. Hierzu kann die wenigstens eine Spann-Welle entweder direkt oder aber indirekt, beispielsweise durch Zwischenschaltung wenigstens eines weiteren Bauteils, mit dem Spann-Antrieb gekoppelt sein.

Nach einer Weiterbildung der Spann-Einrichtung kann diese wenigstens zwei einzelne Spann-Wellen besitzen, welche mit dem zumindest einen Spann-Antrieb drehmomentübertragend gekoppelt sind. Hierzu kann jede der wenigstens zwei Spann-Wellen entweder direkt oder aber indirekt, beispielsweise durch Zwischenschaltung jeweils wenigstens eines weiteren Bauteils, mit dem Spann-Antrieb gekoppelt sein. Somit sind jeweils zumindest zwei der Schräg-Zugmittel wenigstens teilweise um jeweils eine der beiden Spann-Wellen herum auf- und von dieser abwickelbar.

Besonders bevorzugt kann die Spann-Einrichtung insgesamt vier einzelne Span-Wellen umfassen, welche mit dem zumindest einen Spann-Antrieb drehmomentübertragend gekoppelt sind. Hierzu kann jede der vier Spann-Wellen entweder direkt oder aber indirekt, beispielsweise durch Zwischenschaltung jeweils wenigstens eines weiteren Bauteils, mit dem Spann-Antrieb gekoppelt sein. Folglich sind jeweils zumindest zwei der Schräg-Zugmittel wenigstens teilweise um jeweils eine der vier Spann-Wellen herum auf- und von dieser abwickelbar.

In Bezug auf die Ausstattung der Spann-Einrichtung mit wenigstens zwei oder vier Spann-Wellen wird es als besonders vorteilhaft angesehen, wenn diese über eine Getriebeeinheit drehmomentübertragend miteinander gekoppelt sind. Durch die Getriebeeinheit ist es möglich, das angelegte Drehmoment synchron auf alle damit gekoppelten Spann-Wellen aufzubringen. In diesem Zusammenhang kann der zum Erzeugen des notwendigen Drehmoments ausgebildete Spann-Antrieb bevorzugt zwischen einer der Spann-Wellen und der Getriebeeinheit eingegliedert sein. Selbstverständlich sind auch alternative Ausgestaltungen hierzu denkbar, bei denen der Spann-Antrieb nur, beispielsweise direkt oder indirekt, mit der Getriebeeinheit drehmomentübertragend verbunden sein kann. In jedem Fall ergibt sich so ein überaus wirtschaftlicher Aufbau, der mit einem einzelnen Spann-Antrieb auskommt.

Hinsichtlich einer möglichen alternativen Ausgestaltung der Spann-Einrichtung kann diese insgesamt drei oder bevorzugt vier einzelne Spann-Antriebe besitzen, welche dann jeweils mit einer Spann-Welle gekoppelt sind. Die Anordnung mehrerer Spann-Antriebe bietet den Vorteil, die mit den Spann-Wellen verbundenen Schräg-Zugmittel stets unabhängig voneinander mit der jeweils erforderlichen Zugkraft zu beaufschlagen. Dies kann beispielsweise dann sinnvoll sein, wenn zu erwartende Auslenkungen durch gezieltes Ansteuern der einzelnen Spann-Antriebe besser kompensierbar sind. Überdies können die notwendige Leistung und damit die Dimensionierung jedes einzelnen Span-Antriebs geringer ausfallen. Grundsätzlich ist vorgesehen, dass jeweils zumindest zwei der Schräg-Zugmittel wenigstens teilweise um eine der vier Spann-Wellen herum auf- und wieder abwickelbar sind. In besonders vorteilhafter Weise handelt es sich dabei jeweils um die sich überkreuzenden Schräg-Zugmittel, so dass die einzelnen Seiten des zwischen den beiden Rahmenanordnungen aufgespannten Raums unabhängig voneinander über jeweils einen der Spann-Antriebe kontrollierbar sind.

Angesichts der notwendigen Anbindung der einzelnen Zugmittel an die Rahmenanordnungen wird es als besonders vorteilhaft angesehen, wenn jedes der Schräg-Zugmittel fest an der unteren Rahmenanordnung angebracht ist. Durch den Wegfall etwaiger Umlenkrollen zur ansonsten üblichen Umlenkung der Zugmittel wird eine deutlich bessere Stabilitätskontrolle der unteren Rahmenanordnung erreicht. Um eine möglichst effektive Auskreuzung über die Schräg-Zugmittel zwischen den beiden Rahmenanordnungen zu erhalten, sollte der jeweils zwischen einem Seitenabschnitt der unteren Rahmenanordnung und einem damit verbundenen Schräg-Zugmittel eingeschlossene Winkel auch in der größtmöglichen Absenkstellung (größter Abstand zwischen oberer und unterer Rahmenanordnung) gering ausfallen. Hierdurch wird eine ausreichende horizontale Komponente der auf die Schräg-Zugmittel aufbringbaren Zugkraft erreicht, um etwaige Pendelbewegungen weitestgehend zu kompensieren. Vor diesem Hintergrund wird vorgeschlagen, dass die betreffenden Schräg-Zugmittel im Bereich einer zwischen jeweils zwei seiner Seitenabschnitte gelegenen unteren Ecke der unteren Rahmenanordnung an dieser befestigt sein können.

Jeweils ein Seitenabschnitt der unteren Rahmenanordnung und der mit Bezug auf die Hochrichtung über diesem gelegenen Seitenabschnitt der oberen Rahmenanordnung spannen eine Seitenebene zwischen sich auf, wobei jedes der Schräg-Zugmittel sich bevorzugt dieser Seitenebene oder innerhalb einer parallel zur zugehörigen Seitenebene verlaufenden Ebene von der unteren Rahmenanordnung aus diagonal zur oberen Rahmenanordnung erstrecken kann. Vorteilhafterweise können sich die Schräg-Zugmittel dabei bis zu einem Bereich einer zwischen jeweils zwei Seitenabschnitten der oberen Rahmenanordnung gelegenen oberen Ecke hin erstrecken.

In einer Weiterbildung der zuvor beschriebenen Anordnung der Schräg-Zugmittel und deren Verlauf wird es als besonders vorteilhaft angesehen, wenn jedes Schräg-Zugmittel an der oberen Rahmenanordnung zu einem Mittenabschnitt des jeweiligen Seitenabschnitts hin umgelenkt ist. Auf diese Weise ist es möglich, dass jedes Schräg-Zugmittel dann mit einer im Bereich des zugehörigen Mittenabschnitts gelegenen Spann-Welle der Spann-Einrichtung verbunden sein kann. Hierdurch können die sich jeweils überkreuzenden zwei Schräg-Zugmittel grundsätzlich einer einzelnen Spann-Welle zugeordnet sein, so dass diese stets synchron auf- und abwickelbar sind und/oder mit der erforderlichen Zugkraft beaufschlagt werden können.

Mit Blick auf die Hub-Zugmittel wird vorgeschlagen, dass diese in besonders bevorzugter Weise allesamt fest an der unteren Rahmenanordnung angebracht sein können. Durch den Wegfall etwaiger Umlenkrollen zur ansonsten üblichen Umlenkung der Zugmittel wird eine deutlich bessere Stabilitätskontrolle der unteren Rahmenanordnung erreicht.

Um eine möglichst stabile Verbindung der unteren Rahmenanordnung an der oberen Rahmenanordnung zu erhalten, könnten die Hub-Zugmittel bevorzugt im Bereich einer zwischen jeweils zwei seiner Seitenabschnitte gelegenen unteren Ecke der unteren Rahmenanordnung an dieser befestigt sein. Von dort aus kann sich dann jedes der Hub-Zugmittel zur oberen Rahmenanordnung hin erstrecken. Besonders bevorzugt können die einzelnen Hub-Zugmittel dabei parallel zur Hochrichtung zwischen den beiden Rahmenanordnungen verlaufen, so dass die in den Hub-Zugmitteln bestehende Zugkraft vollständig für den notwendigen Hub der unteren Rahmenanordnung zur Verfügung steht.

In diesem Zusammenhang wird es als besonders vorteilhaft angesehen, wenn jedes der Hub-Zugmittel dabei an der oberen Rahmenanordnung zu einem Mittenabschnitt des jeweiligen Seitenabschnitts hin umgelenkt ist. Auf diese Weise ist es möglich, dass jedes Hub-Zugmittel dann mit einer im Bereich des zugehörigen Mittenabschnitts gelegenen Hub-Welle der Heb-Senk-Einrichtung verbunden sein kann. Hierdurch können die Hub-Zugmittel allesamt einer einzigen Hub-Welle zugeordnet sein, so dass die Hub-Zugmittel stets synchron auf- und abwickelbar sind.

Eine derartige Ausgestaltung ermöglicht einen überaus wirtschaftlichen Aufbau und Betrieb der Heb-Senk-Einrichtung.

Die einzelnen Zugmittel, also die Hub- und/oder Schräg-Zugmittel können allesamt voneinander unterschiedlich oder gleich ausgebildet sein. Bevorzugte können damit alle oder zumindest einzelne Zugmittel ein Riemen oder Gurt oder Seil sein. Selbstverständlich sind auch Kombinationen hieraus denkbar, was beispielsweise den Aufbau eines einzelnen Zugmittels aus einem Riemen und einem Seil meint. Diese können Fasern aus beispielsweise Metall und/oder einem Kunststoff und/oder einem natürlichen Stoff enthalten oder aus wenigstens einem dieser gebildet sein.

Die nunmehr vorgestellte erfindungsgemäße Hubvorrichtung weist überaus vorteilhafte Eigenschaften in Bezug auf die Stabilität der unteren Rahmenanordnung gegenüber der oberen Rahmenanordnung auf. Die bekannte Tendenz derartiger hängender Konstruktionen hinsichtlich seitlicher Auslenkungen und/oder Drehbewegungen um eine Hochrichtung herum wird erfindungsgemäß durch eine konsequente Aufteilung und insofern physische Trennung der einzelnen Zugmittel erreicht. So besteht die Aufgabe der Hub-Zugmittel nun ausschließlich im Heben und Senken der unteren Rahmenanordnung, während die von den Hub-Zugmitteln entkoppelten Schräg-Zugmittel einzig der Stabilisierung der unteren Rahmenanordnung gegenüber der oberen Rahmenanordnung dienen. Aufgrund der voneinander getrennten Ansteuerung der so aufgeteilten Zugmittel über die Heb-Senk-Einrichtung und die Spann-Einrichtung ist es möglich, die der Stabilisierung dienenden Schräg-Zugmittel stets auf der erforderlichen Länge zu halten und mit der jeweils notwendigen Zugkraft zu beaufschlagen. Etwaige Wechselwirkungen durch Umlenkungen der Zugmittel zum Zwecke deren ansonsten kombinierten Aufgabenerfüllung (Heben sowie Senken und Stabilisieren) sind damit sicher ausgeschlossen.

Die Erfindung wird im Folgenden anhand eines in den Figuren dargestellten Ausführungsbeispiels näher erläutert. Es zeigen:
- Fig. 1: eine erfindungsgemäße Hubvorrichtung in einer perspektivischen Darstellungsweise,
- Fig. 2: die Hubvorrichtung aus Fig. 1 in einer ersten Seitenansicht,
- Fig. 3: die Hubvorrichtung aus den Fig. 1 und 2 in einer weiteren zweiten Seitenansicht,
- Fig. 4: eine Aufsicht auf die Hubvorrichtung aus den Fig. 1 bis 3 sowie
- Fig. 5: eine Untersicht unter einen oberen Teil der Hubvorrichtung aus den Fig. 1 bis 4 mit einer zur Darstellung von Fig. 4 alternativen Ausführungsform.

Fig. 1 zeigt eine perspektivische Darstellung einer erfindungsgemäßen Hubvorrichtung 1. Die Hubvorrichtung 1 umfasst zwei Rahmenanordnungen 2, 3, die sich im Wesentlichen jeweils parallel zu einer zwischen einer Längsrichtung x und einer Querrichtung y aufgespannten Grundebene G erstrecken. Dabei sind die beiden Rahmenanordnungen 2, 3 in Bezug auf eine senkrecht zur Grundebene verlaufende Hochrichtung z unmittelbar übereinander angeordnet. Die mit Bezug auf die Darstellung von Fig. 1 am unteren Rand gezeigte untere Rahmenanordnung 2 ist über einzelne Hub-Zugmittel H1-H4 aufgrund der Schwerkraft hängend an der demgegenüber oberen Rahmenanordnung 3 angeordnet. Diese Anordnung ermöglicht es, dass durch hier nicht näher gezeigtes Aufwickeln der einzelnen Hub-Zugmittel H1-H4 mittels einer Heb-Senk-Einrichtung 4 die untere Rahmenanordnung 2 an der oberen Rahmenanordnung 3 parallel zur Hochrichtung z hochziehbar ist. Das in umgekehrter Richtung gegen die Hochrichtung z erfolgende anschließende Absenken der unteren Rahmenanordnung 2 erfolgt durch entsprechendes Abwickeln der zuvor zumindest teilweise aufgewickelten Hub-Zugmittel H1-H4.

Jede Rahmenanordnung 2, 3 besitzt vier eine rechteckige Form zwischen sich einschließende Seitenabschnitte 2a-2d; 3a-3d, wobei die Seitenabschnitte 2a-2d der unteren Rahmenanordnung 2 entgegen der Hochrichtung z unterhalb der Seitenabschnitte 3a-3d der oberen Rahmenanordnung 3 angeordnet sind. Damit spannen jeweils zwei einander zugehörige Seitenabschnitte 2a, 3a; 2b, 3b; 2c, 3c; 2d, 3d jeweils eine rechteckige Seitenebene A-D zwischen sich auf. Die im Bereich der oberen Rahmenanordnung 3 gelegene Heb-Senk-Einrichtung 4 weist vorliegend insgesamt zwei Hub-Antriebe 4a, 4b auf, die mit einer Hub-Welle 40 drehmomentübertragend gekoppelt sind. Dabei sind die Hub-Zugmittel H1-H4 so mit der Hub-Welle 40 verbunden, dass diese zumindest teilweise um die Hub-Welle 40 herum aufwickelbar sind. Die hierfür notwendigen Umlenkungen 401-404 der Hub-Zugmittel H1-H4 sind in Fig. 2 deutlicher erkennbar und in der nachfolgenden zugehörigen Figurenbeschreibung näher erläutert. Die Hub-Welle 40 kann einteilig oder, wie vorliegend ersichtlich, mehrteilig aufgebaut sein. Die einzelnen Abschnitte der Hub-Welle 40 können bevorzugt über Gelenke drehmomentübertragend miteinander verbunden sein.

Über die zum Heben und Senken, also für den Hub, ausgebildeten Hub-Zugmittel H1 - H4 hinaus sind weitere Zugmittel in Form von Schräg-Zugmitteln S1a-S1d, S2a-S2d vorgesehen, die sich jeweils gegenüber der Hochrichtung z geneigt ebenfalls zwischen den beiden Rahmenanordnungen 2, 3 erstrecken. Dabei sind die einzelnen Schräg-Zugmittel S1a-S1d, S2a-S2d so zueinander ausgerichtet und angeordnet, dass sich jeweils zwei der Schräg-Zugmittel S1a, S2a; S1b, S2b; S1c, S2c; S1d, S2d miteinander überkreuzen. Erkennbar kreuzen sich dabei die beiden Schräg-Zugmittel S1a, S2a parallel zur Seitenebene A, die beiden Schräg-Zugmittel S1b, S2b parallel zur Seitenebene B, die beiden Schräg-Zugmittel S1c, S2c parallel zur Seitenebene C und die beiden Schräg-Zugmittel S1d, S2d parallel zur Seitenebene D. Diese Auskreuzung bewirkt, dass die untere Rahmenanordnung 2 in den möglichen Auslenkrichtung, wie etwa parallel zur Längsrichtung x und/oder Querrichtung y, relativ zur oberen Rahmenanordnung 3 gegenüber dieser stabilisiert ist.

Sämtliche Schräg-Zugmittel S1a-S1d, S2a-S2d sind mit einer Spann-Einrichtung 5 verbunden und so über diese aufwickelbar sowie abwickelbar, da die Schräg-Zugmittel S1a-S1d, S2a-S2d während des Aufwickelns und Abwickelns der Hub-Zugmittel H1-H4 in nicht näher dargestellter Weise zur Stabilisierung durch die Spann-Einrichtung 5 unter ausreichender Zugspannung haltbar sind.

Sowohl die Hub-Zugmittel H1-H4 als auch die Schräg-Zugmittel S1a-S1d, S2a-S2d sind allesamt fest an der unteren Rahmenanordnung 2 angebracht. Die hierfür erforderlichen Befestigungen sind jeweils im Bereich einer der zwischen jeweils zwei der Seitenabschnitte 2a-2d der unteren Rahmenanordnung 2 gelegenen unteren Ecken 6a-6d angeordnet. Von dort aus erstrecken sich die Hub-Zugmittel H1-H4 jeweils parallel zur Hochrichtung z bis hin zu einem Bereich einer der zwischen jeweils zwei der Seitenabschnitte 3a-3d der oberen Rahmenanordnung 3 gelegenen oberen Ecken 7a-7d. Demgegenüber erstrecken sich die Schräg-Zugmittel S1a-S1d, S2a-S2d quasi diagonal von einem Bereich einer unteren Ecke 6a-6d hoch zu parallel zur Längsrichtung x oder Querrichtung y gegenüberliegenden Ecke 7a-7d der oberen Rahmenanordnung 3.

Fig. 2 zeigt die Hubvorrichtung 1 aus Fig. 1 in einer ersten Seitenansicht mit Blick auf die Seitenebene A. Wie zu erkennen, wird das an der unteren Rahmenanordnung 2 befestigte Schräg-Zugmittel S1a diagonal von einem Bereich der unteren Ecke 6a hoch zu einem Bereich der oberen Ecke 7d der oberen Rahmenanordnung 3 geführt und von dort aus zu einem Mittenabschnitt 8a des Seitenabschnitts 3a hin über eine Umlenkung 501 umgelenkt. In quasi gespiegelter Weise ist auch das andere Schräg-Zugmittel S2a diagonal von einem Bereich der gegenüberliegenden unteren Ecke 6d hoch zu einem Bereich der gegenüberliegenden oberen Ecke 7a der oberen Rahmenanordnung 3 geführt und von dort aus ebenfalls zum Mittenabschnitt 8a des Seitenabschnitts 3a hin über eine Umlenkung 502 umgelenkt. Im Bereich des Mittenabschnitts 8a ist eine Spann-Welle 50a des Spann-Antriebs 5 angeordnet, mit der die beiden Schräg-Zugmittel S1a, S2a entsprechend verbunden sind.

In gleicher Weise sind die hier nicht erkennbaren Schräg-Zugmittel S1c, S2c im Bereich der gegenüberliegenden Seitenebene C um jeweils eine Umlenkung 503, 504 zu einer im Bereich des Mittenabschnitts 8c des zugehörigen Seitenabschnitts 3c angeordneten Spann-Welle 50c der Spann-Einrichtung 5 hin umgelenkt und mit dieser verbunden.

Fig. 2 zeigt die Hubvorrichtung 1 aus den Fig. 1 und 2 in einer weiteren Seitenansicht mit Blick auf die Seitenebene D. Wie zu erkennen, wird das an der unteren Rahmenanordnung 2 befestigte Schräg-Zugmittel S1d analog zu der vorherigen Beschreibung diagonal von einem Bereich der unteren Ecke 6d hoch zu einem Bereich der oberen Ecke 7c der oberen Rahmenanordnung 3 geführt und von dort aus zu einem Mittenabschnitt 8d des Seitenabschnitts 3d hin über eine Umlenkung 505 umgelenkt. In hier ebenfalls gespiegelter Weise ist auch das andere Schräg-Zugmittel S2d diagonal von einem Bereich der gegenüberliegenden unteren Ecke 6c hoch zu einem Bereich der gegenüberliegenden oberen Ecke 7d der oberen Rahmenanordnung 3 geführt und von dort aus ebenfalls zum Mittenabschnitt 8d des Seitenabschnitts 3d hin über eine Umlenkung 506 umgelenkt. Im Bereich des Mittenabschnitts 8d ist eine weitere Spann-Welle 50d des Spann-Antriebs 5 angeordnet, mit der die beiden Schräg-Zugmittel S1d, S2d entsprechend verbunden sind.

In gleicher Weise sind die hier nicht erkennbaren Schräg-Zugmittel S1b, S2b im Bereich der gegenüberliegenden Seitenebene B um jeweils eine Umlenkung 507, 508 zu einer im Bereich eines Mittenabschnitts 8b des zugehörigen Seitenabschnitts 3b angeordneten Spann-Welle 50b der Spann-Einrichtung 5 hin umgelenkt und mit dieser verbunden.

Fig. 4 zeigt eine Aufsicht auf die Hubeinrichtung 1 der Fig. 1 bis 3; genauer auf deren obere Rahmenanordnung 3. Hierin wird nochmals die Umlenkung der vier Hub-Zugmittel H1-H4 hin zur Hub-Welle 40 der Heb-Senk-Einrichtung 4 näher verdeutlicht.

Erkennbar sind diese jeweils zu den beiden Mittenabschnitten 8a, 8c der zugehörigen Seitenabschnitte 3a, 3b hin umgelenkt, zwischen denen sich die Hub-Welle 40 erstreckt. Weiterhin erkennbar sind vier voneinander getrennte Spann-Antriebe 5a-5d der Spann-Einrichtung 5, die mit jeweils einer der vier Spann-Wellen 50a-50d drehmomentübertragend gekoppelt sind. Bei den Spann-Wellen 50a-50d kann es sich jeweils um eine Abtriebswelle des zugehörigen Spann-Antriebs 5a-5d handeln.

Fig. 5 ist eine alternative Ausgestaltung der Spann-Einrichtung 5 zu entnehmen. In der hier gezeigten Untersicht in Hochrichtung z unter die obere Rahmenanordnung 3 ist erkennbar nur ein einzelner Spann-Antrieb 5a vorgesehen. Dabei sind die einzelnen Spann-Wellen 50a-50d über eine im Zentrum der oberen Rahmenanordnung 3 gelegene Getriebeeinheit 9 miteinander gekoppelt. Dabei ist der einzige Spann-Antrieb 5a zwischen einer der Spann-Wellen 50a und der Getriebeeinheit 9 eingegliedert. Auf diese Weise wird das von dem Spann-Antrieb 5a auf die Spann-Welle 50a übertragene Drehmoment durch die Getriebeeinheit 9 auf die restlichen Spann-Wellen 50b-50d synchron übertragen. Ersichtlich sind die einzelnen Spann-Wellen 50a-50d unter Zwischenschaltung weiterer Wellenbauteile mit der Getriebeeinheit 9 und dem Spann-Antrieb 5a gekoppelt.

### Bezugszeichenliste:

- 1: Hubvorrichtung
- 2: untere Rahmenanordnung von 1
- 2a: Seitenabschnitt von 2
- 2b: Seitenabschnitt von 2
- 2c: Seitenabschnitt von 2
- 2d: Seitenabschnitt von 2
- 3: obere Rahmenanordnung von 1
- 3a: Seitenabschnitt von 3
- 3b: Seitenabschnitt von 3
- 3c: Seitenabschnitt von 3
- 3d: Seitenabschnitt von 3
- 4: Heb-Senk-Einrichtung von 1
- 4a: Hub-Antrieb von 4
- 4b: Hub-Antrieb von 4
- 5: Spann-Einrichtung von 1
- 5a: Spann-Antrieb von 5
- 5b: Spann-Antrieb von 5
- 5c: Spann-Antrieb von 5
- 5d: Spann-Antrieb von 5
- 6a: untere Ecke zwischen 2a und 2b
- 6b: untere Ecke zwischen 2b und 2c
- 6c: untere Ecke zwischen 2c und 2d
- 6d: untere Ecke zwischen 2d und 2a
- 7a: obere Ecke zwischen 3a und 3b
- 7b: obere Ecke zwischen 3b und 3c
- 7c: obere Ecke zwischen 3c und 3d
- 7d: obere Ecke zwischen 3d und 3a
- 8a: Mittenabschnitt von 3a
- 8b: Mittenabschnitt von 3b
- 8c: Mittenabschnitt von 3c
- 8d: Mittenabschnitt von 3d
- 9: Getriebeeinheit zwischen 50a-50d
- 40: Hub-Welle von 4
- 50a: Spann-Welle von 5
- 50b: Spann-Welle von 5
- 50c: Spann-Welle von 5
- 50d: Spann-Welle von 5
- 401: Umlenkung für H1
- 402: Umlenkung für H2
- 403: Umlenkung für H3
- 404: Umlenkung für H4
- 501: Umlenkung für S1a
- 502: Umlenkung für S2a
- 503: Umlenkung für S1c
- 504: Umlenkung für S2c
- 505: Umlenkung für S1d
- 506: Umlenkung für S2d
- 507: Umlenkung für S1b
- 508: Umlenkung für S2b
- A: Seitenebene von 1
- B: Seitenebene von 1
- C: Seitenebene von 1
- D: Seitenebene von 1
- H1: Hub-Zugmittel
- H2: Hub-Zugmittel
- H3: Hub-Zugmittel
- H4: Hub-Zugmittel
- S1a: Schräg-Zugmittel
- S1b: Schräg-Zugmittel
- S1c: Schräg-Zugmittel
- S1d: Schräg-Zugmittel
- S2a: Schräg-Zugmittel
- S2b: Schräg-Zugmittel
- S2c: Schräg-Zugmittel
- S2d: Schräg-Zugmittel
- G: Grundebene
- X: Längsrichtung
- Y: Querrichtung
- Z: Hochrichtung

## Patentansprüche

1. Hubvorrichtung (1) zum Heben und Senken von, insbesondere schweren, Gegenständen, umfassend zwei in Bezug auf eine Hochrichtung (z) übereinander gelegene, insbesondere parallel zueinander ausgerichtete, Rahmenanordnungen (2, 3), von denen die untere Rahmenanordnung (2) über Hub-Zugmittel (H1-H4) so an der oberen Rahmenanordnung (3) hängend angeordnet ist, dass durch Aufwickeln der Hub-Zugmittel (H1-H4) mittels einer Heb-Senk-Einrichtung (4) die untere Rahmenanordnung (2) an der oberen Rahmenanordnung (3) hochziehbar und durch Abwickeln der Hub-Zugmittel (H1-H4) gegenüber der oberen Rahmenanordnung (3) absenkbar ist, wobei sich zwischen den beiden Rahmenanordnungen (2, 3) mittels einer Spann-Einrichtung (5) aufwickelbare sowie abwickelbare Schräg-Zugmittel (S1a-S1d, S2a-S2d) erstrecken, von denen jeweils zwei so miteinander überkreuzt sind, dass die untere Rahmenanordnung (2) in wenigstens einer quer zur Hochrichtung (z) verlaufenden Auslenkrichtung relativ zur oberen Rahmenanordnung (3) stabilisiert ist, und wobei jedes der Schräg-Zugmittel (S1a-S1d, S2a-S2d) während des Aufwickelns und Abwickelns der Hub-Zugmittel (H1-H4) durch die Spann-Einrichtung (5) unter Zugspannung haltbar ist,
wobei die Rahmenanordnungen (2, 3) jeweils wenigstens drei, insbesondere vier, Seitenabschnitte (2a-2d; 3a-3d) besitzen, **dadurch gekennzeichnet, dass** sich zwischen zumindest einem der Seitenabschnitte (2a-2d) der unteren Rahmenanordnung (2) und einem in Bezug auf die Hochrichtung (z) über diesem gelegenen Seitenabschnitt (3a-3d) der oberen Rahmenanordnung (3) wenigstens zwei sich überkreuzende Schräg-Zugmittel (S1a-S1d, S2a-S2d) erstrecken.

2. Hubvorrichtung (1) nach Anspruch 1,
**dadurch gekennzeichnet,**
**dass** sich zwischen jedem Seitenabschnitt (2a-2d) der unteren Rahmenanordnung (2) und einem in Bezug auf die Hochrichtung (z) über diesem gelegenen Seitenabschnitt (3a-3d) der oberen Rahmenanordnung (3) wenigstens zwei sich überkreuzenden Schräg-Zugmittel (S1a-S1d, S2a-S2d) erstrecken.

3. Hubvorrichtung (1) nach Anspruch 1 oder 2,
**dadurch gekennzeichnet,**
**dass** die Heb-Senk-Einrichtung (4) zumindest einen Hub-Antrieb (4a, 4b) besitzt, welcher mit einer Hub-Welle (40) gekoppelt ist, wobei die Hub-Zugmittel (H1-H4) zumindest teilweise um die Hub-Welle (40) herum aufwickelbar sind.

4. Hubvorrichtung (1) nach einem der vorhergehenden Ansprüche,
**dadurch gekennzeichnet,**
**dass** die Spann-Einrichtung (5) zumindest einen Spann-Antrieb (5a-5d) besitzt, welcher mit wenigstens einer Spann-Welle (50a-50d) gekoppelt ist, wobei zumindest zwei der Schräg-Zugmittel (S1a-S1d, S2a-S2d) wenigstens teilweise um die Spann-Welle (50a-50d) herum aufwickelbar sind.

5. Hubvorrichtung (1) nach Anspruch 4,
**dadurch gekennzeichnet,**
**dass** der Spann-Antrieb (5a-5d) mit wenigstens zwei Spann-Wellen (50a-50d) gekoppelt ist, wobei jeweils zumindest zwei der Schräg-Zugmittel (S1a-S1d, S2a-S2d) wenigstens teilweise um jeweils eine der beiden Spann-Wellen (50a-50d) herum aufwickelbar sind.

6. Hubvorrichtung (1) nach Anspruch 4,
**dadurch gekennzeichnet,**
**dass** der Spann-Antrieb (5a-5d) mit vier Spann-Wellen (50a-50d) gekoppelt ist, wobei jeweils zumindest zwei der Schräg-Zugmittel (S1a-S1d, S2a-S2d) wenigstens teilweise um jeweils eine der vier Spann-Wellen (50a-50d) herum aufwickelbar sind.

7. Hubvorrichtung (1) nach Anspruch 5 oder 6,
**dadurch gekennzeichnet,**
**dass** die Spann-Wellen (50a-50d) über eine Getriebeeinheit (9) miteinander gekoppelt sind, wobei der Spann-Antrieb (5a) zwischen einer der Spann-Wellen (50a-50d) und der Getriebeeinheit (9) eingegliedert ist.

8. Hubvorrichtung (1) nach einem der Ansprüche 1 bis 3,
**dadurch gekennzeichnet,**
**dass** die Spann-Einrichtung (5) vier Spann-Antriebe (5a-5d) besitzt, welche jeweils mit einer Spann-Welle (50a-50d) gekoppelt sind, wobei jeweils zumindest zwei der Schräg-Zugmittel (S1a-S1d, S2a-S2d) wenigstens teilweise um eine der vier Spann-Wellen (50a-50d) herum aufwickelbar sind.

9. Hubvorrichtung (1) nach einem der vorhergehenden Ansprüche,
**dadurch gekennzeichnet,**
**dass** jedes der Schräg-Zugmittel (S1a-S1d, S2a-S2d) fest an der unteren Rahmenanordnung (2), insbesondere im Bereich einer zwischen jeweils zwei seiner Seitenabschnitte (2a-2d) gelegenen unteren Ecke (6a-6d), angebracht ist, wobei jeweils ein Seitenabschnitt (2a-2d) der unteren Rahmenanordnung (2) und der mit Bezug auf die Hochrichtung (z) über diesem gelegenen Seitenabschnitt (3a-3d) der oberen Rahmenanordnung (3) eine Seitenebene (A-D) zwischen sich aufspannen und jedes der Schräg-Zugmittel (S1a-S1d, S2a-S2d) sich innerhalb einer parallel zur zugehörigen Seitenebene (A-D) verlaufenden Ebene von der unteren Rahmenanordnung (2) aus diagonal zur oberen Rahmenanordnung (3), insbesondere bis zu einem Bereich einer zwischen jeweils zwei seiner Seitenabschnitt (3a-3d) gelegenen oberen Ecke (7a-7d), hin erstreckt.

10. Hubvorrichtung (1) nach Anspruch 9,
**dadurch gekennzeichnet,**
**dass** jedes Schräg-Zugmittel (S1a-S1d, S2a-S2d) an der oberen Rahmenanordnung (3) zu einem Mittenabschnitt (8a-8d) des jeweiligen Seitenabschnitts (3a-3d) hin umgelenkt ist, wobei jedes Schräg-Zugmittel (S1a-S1d, S2a-S2d) mit einer im Bereich des zugehörigen Mittenabschnitts (8a-8d) gelegenen Spann-Welle (50a-50d) der Spann-Einrichtung (5) verbunden ist.

11. Hubvorrichtung (1) nach einem der vorigen Ansprüche,
**dadurch gekennzeichnet,**
**dass** jedes Hub-Zugmittel (H1-H4) fest an der unteren Rahmenanordnung (2), insbesondere im Bereich einer zwischen jeweils zwei seiner Seitenabschnitte (2a-2d) gelegenen unteren Ecke (6a-6d) angebracht ist, wobei jedes Hub-Zugmittel (H1-H4) sich, insbesondere parallel zur Hochrichtung (z), zur oberen Rahmenanordnung (3) hin erstreckt.

12. Hubvorrichtung (1) nach Anspruch 11,
**dadurch gekennzeichnet,**
**dass** jedes Hub-Zugmittel (H1-H4) an der oberen Rahmenanordnung (3) zu einem Mittenabschnitt (8a, 8c) des jeweiligen Seitenabschnitts (3a, 3c) hin umgelenkt ist, wobei jedes Hub-Zugmittel (H1-H4) mit einer im Bereich des zugehörigen Mittenabschnitts (8a, 8c) gelegenen Hub-Welle (50) der Hub-Senk-Einrichtung (5) verbunden ist.

13. Hubvorrichtung (1) nach einem der vorhergehenden Ansprüche,
**dadurch gekennzeichnet,**
**dass** die Hub-Zugmittel (H1-H4) und/oder Schräg-Zugmittel (S1a-S1d, S2a-S2d) als Riemen, Gurte und/oder Seile ausgebildet sind oder wenigstens eines dieser Ausbildungen umfassen.

## Claims

1. Lifting device (1) for the lifting and lowering of, in particular heavy, objects, comprising two frame arrangements (2, 3) which are placed one above the other, with respect to a vertical direction (z), and which in particular are aligned parallel to one another, of which the lower frame arrangement (2) is arranged suspended from the upper frame arrangement (3) via lifting-traction means (H1-H4) so that by winding up the lifting-traction means (H1-H4) the lower frame arrangement (2) can be pulled up against the upper frame arrangement (3) by means of a lifting-lowering device (4), and can be lowered relative to the upper frame arrangement (3) by unwinding the lifting-traction means (H1-H4), wherein inclined traction means (S1a-S1d, S2a-S2d) which can be wound up and unwound by means of a tensioning device (5) extend between the two frame arrangements (2, 3), with each two crossing over with one another so that the lower frame arrangement (2) is stabilised relative to the upper frame arrangement (3) in at least one deflecting direction running transversely to the vertical direction (z), and wherein during winding up and unwinding of the lifting-traction means (H1-H4) each of the inclined traction means (S1a-S1d, S2a-S2d) can be held under a tensile stress by the tensioning device (5), wherein the frame arrangements (2, 3) each have at least three, in particular four, side sections (2a-2d; 3a-3d), **characterised in that** at least two crossing inclined traction means (S1a-S1d; S2a-S2d) extend between at least one of the side sections (2a-2d) of the lower frame arrangement (2) and a side section (3a-3d) of the upper frame arrangement (3) placed above same with respect to the vertical direction (z).

2. Lifting device (1) according to claim 1, **characterised in that** at least two crossing inclined traction means (S1a-S1d, Sa-S2d) extend between each side section (2a-2d) of the lower frame arrangement (2) and one side section (3a-3d) of the upper frame arrangement (3), placed above same with respect to the vertical direction (z).

3. Lifting device (1) according to claim 1 or 2 **characterised in that** the lifting-lowering device (4) has at least one lift drive (4a, 4b) which is coupled to a lifting shaft (40) wherein the lifting-traction means (H1-H4) can be wound up at least in part about the lifting shaft (40).

4. Lifting device (1) according to one of the preceding claims **characterised in that** the tensioning device (5) has at least one tensioning drive (5a-5d) which is coupled to at least one tensioning shaft (50a-50d) wherein at least two of the inclined traction means (S1a-S1d, S2a-S2d) can be wound up at least in part about the tensioning shaft (50a-50d).

5. Lifting device (1') according to claim 4 **characterised in that** the tensioning drive (5a-5d) is coupled to at least two tensioning shafts (50a-50d) wherein at least two of the inclined traction means (S1a-S1d, S2a-S2d) can each be wound up at least in part around one each of the two tensioning shafts (50a-50d).

6. Lifting device (1) according to claim 4, **characterised in that** the tensioning drive (5a-5d) is coupled to four tensioning shafts (50a-50d) wherein at least two of the inclined traction means (S1a-S1d, S2a-S2d) can each be wound up at least in part around one each of the four tensioning shafts (50a-50d).

7. Lifting device (1) according to claim 5 or 6 **characterised in that** the tensioning shafts (50a-50d) are coupled to one another by a gear unit (9) wherein the tensioning drive (5a) is incorporated between one of the tensioning shafts (50a-50d) and the gear unit (9).

8. Lifting device (1) according to one of claims 1 to 3 **characterised in that** the tensioning device (5) comprises four tensioning drives (5a-5d) which are each coupled to a tensioning shaft (50a-50d) wherein at least two of the inclined traction means (S1a-S1d, S2a -S2d) can each be wound up at least in part about one of the four tensioning shafts (50a-50d).

9. Lifting device (1) according to one of the preceding claims **characterised in that** each of the inclined traction means (S1-S1d, S2aS2d) is fixedly attached to the lower frame arrangement (2), in particular in the region of a lower corner (6a-6d) placed between each two of its side sections (2a-2d), wherein each one side section (2a-2d) of the lower frame arrangement (2) and the lateral section (3a - 3d) of the upper frame arrangement (3) situated above same with respect to the vertical direction (z) span a lateral plane (A-D) between them, and each of the inclined traction means (S1a-S1d, S2a-S2d) extends within a plane running parallel to the associated lateral plane (A-D) from the lower frame arrangement (2) diagonally to the upper frame arrangement (3), in particular up to a region of an upper corner (7a-7d) situated between each two of its side sections (3a-3d).

10. Lifting device (1) according to claim 9 **characterised in that** each of the inclined traction means (S1a-S1d, S2a-S2d) is deflected at the upper frame arrangement (3) toward a centre section (8a-8d) of the respective side section (3a-3d), wherein each inclined traction means (S1a-S1d, S2a-S2d) is connected to a tensioning shaft (50a-50d) of the tensioning device (5) situated in the region of the associated centre section (8a-8d).

11. Lifting device (1) according to one of the preceding claims, **characterised in that** each lifting-traction means (H1-H4) is fixedly attached to the lower frame arrangement (2), in particular in the region of a lower corner (6a-6d) situated between each two of its side sections (2a-2d), wherein each lifting-traction means (H1-H4) extends, in particular parallel to the vertical direction (z), to the upper frame arrangement (3).

12. Lifting device (1) according to claim 11, **characterised in that** each lifting-traction means (H1-H4) is deflected at the upper frame arrangement (3) toward a centre section (8a, 8c) of the respective side section (3a, 3c), wherein each lifting-traction means (H1-H4) is connected to a lifting shaft (50) of the lifting-lowering device (5) situated in the region of the associated centre section (8a, 8c).

13. Lifting device (1) according to one of the preceding claims **characterised in that** the lifting-traction means (H1-H4) and/or inclined traction means (S1a-S1d, S2a-S2d) are configured as belts, straps and/or cables or comprise at least one of these configurations.

## Revendications

1. Dispositif de levage (1) pour le levage et l'abaissement d'objets, en particulier lourds, lequel comprend deux arrangements de cadre (2, 3), disposés l'un au-dessus de l'autre, dans le sens de la hauteur (z), en particulier orientés parallèlement l'un psr rapport à l'autre, l'arrangement de cadre inférieur (2) étant suspendu à l'arrangement de cadre supérieur (3) par l'intermédiaire de moyens de traction de levage (H1 - H4) de manière à ce que l'arrangement de cadre inférieur (2) puisse être levé vers l'arrangement de cadre supérieur (3) par enroulement des moyens de traction de levage (H1 - H4) par le biais d'une installation de levage et d'abaissement (4), et abaissé par rapport à l'arrangement de cadre supérieur (3) par déroulement des moyens de traction de levage (H1 - H4), sachant que, entre les deux arrangements de cadre (2, 3), s'étendent des moyens de traction obliques (S1a - S1d, S2a - S2d) pouvant être enroulés et déroulés au moyen une l'installation de tension (5), lesquels se croisent deux par deux de manière à ce que l'arrangement de cadre inférieur (2) soit stabilisé par rapport à l'arrangement de cadre supérieur (3), au moins dans une direction de dérivation transversale par rapport au sens de la hauteur (z), et sachant que chacun des moyens de traction obliques (S1a - S1d, S2a - S2d) peut être maintenu sous tension par l'installation de tension (5) pendant l'enroulement et le déroulement des moyens de traction de levage (H1 - H4), sachant que les arrangements de cadre (2, 3) possèdent chacun au moins trois, en particulier quatre, parties latérales (2a - 2d; 3a - 3d),
**caractérisé en ce que**,
entre au moins l'une des partie latérale (2a - 2d) de l'arrangement de cadre inférieur (2) et une partie latérale (3a - 3d) de l'arrangement de cadre supérieur (3), située au-dessus de celle-ci en référence au sens de la hauteur (z), s'étendent au moins deux moyens de traction obliques (S1a - S1d, S2a - S2d) qui se croisent.

2. Dispositif de levage (1) selon la revendication 1, **caractérisé en ce que**, entre chaque partie latérale (2a - 2d) de l'arrangement de cadre inférieur (2) et une partie latérale (3a - 3d) de l'arrangement de cadre supérieur (3), située au-dessus de celle-ci en référence au sens de la hauteur (z) s'étendent au moins deux moyens de traction obliques (S1a - S1d, S2a - S2d), qui se croisent.

3. Dispositif de levage (1) selon revendication 1 ou 2, **caractérisé en ce que** l'installation de levage et d'abaissement (4) possède au moins un entraînement de levage (4a, 4b), lequel est couplé avec un arbre de levage (40), sachant que les moyens de traction de levage (H1 - H4) peuvent être enroulés, au moins partiellement, autour de l'arbre de levage (40) .

4. Dispositif de levage (1) selon l'une des revendications précédentes, **caractérisé en ce que** l'installation de tension (5) possède au moins un entraînement de tension (5a - 5d), lequel est couplé avec au moins un arbre de tension (50a - 50d), sachant qu'au moins deux des moyens de traction obliques (S1a - S1d, S2a - S2d) peuvent être enroulés, au moins partiellement, autour de l'arbre de tension (50a - 50d).

5. Dispositif de levage (1) selon la revendication 4, **caractérisé en ce que** l'entraînement de tension (5a - 5d) est couplé avec au moins deux arbres de tension (50a - 50d), sachant qu'au moins deux des moyens de traction obliques (S1a - S1d, S2a - S2d) peuvent respectivement être enroulés, au moins partiellement, autour de l'un des deux arbres de tension (50a - 50d).

6. Dispositif de levage (1) selon la revendication 4, **caractérisé en ce que** l'entraînement de tension (5a - 5d) est couplé avec quatre arbres de tension (50a - 50d), sachant qu'au moins deux des moyens de traction obliques (S1a - S1d, S2a - S2d) peuvent respectivement être enroulés, au moins partiellement, autour de l'un des quatre arbres de tension (50a - 50d).

7. Dispositif de levage (1) selon revendication 5 ou 6, **caractérisé en ce que** les arbres de tension (50a - 50d) sont couplés ensemble par l'intermédiaire d'une unité d'engrenage (9), sachant que l'entraînement de tension (5a) est intégré entre l'un des arbres de tension (50a - 50d) et l'unité d'engrenage (9).

8. Dispositif de levage (1) selon l'une des revendications 1 à 3, **caractérisé en ce que** l'installation de tension (5) possède quatre entraînements de tension (5a - 5d), lesquels sont couplés chacun avec un arbre de tension (50a - 50d), sachant qu'au moins deux des moyens de traction obliques (S1a - S1d, S2a - S2d) peuvent respectivement être enroulés, au moins partiellement, autour de l'un des quatre arbres de tension (50a - 50d).

9. Dispositif de levage (1) selon l'une des revendications précédentes, **caractérisé en ce que** chacun des moyens de traction obliques (S1a - S1d, S2a - S2d) est fixé à l'arrangement de cadre inférieur (2), en particulier dans la section d'un angle inférieur (6a - 6d), situé entre deux de ses parties latérales (2a - 2d), sachant que chaque partie latérale (2a - 2d) de l'arrangement de cadre inférieur (2) et la partie latérale (3a - 3d) de l'arrangement de cadre supérieur (3) respective, située au-dessus de celle-ci en référence au sens de la hauteur (z), forment entre elles un plan latéral (A-D) et que chacun des moyens de traction obliques (S1a - S1d, S2a - S2d) s'étend diagonalement de l'arrangement de cadre inférieur (2) à l'arrangement de cadre supérieur (3), à l'intérieur d'un plan parallèle au plan latéral (A-D) associé, en particulier jusqu'à un angle supérieur (7a - 7d), respectivement situé entre deux de ses partie latérale (3a - 3d).

10. Dispositif de levage (1) selon la revendication 9, **caractérisé en ce que** chaque moyen de traction oblique (S1a - S1d, S2a - S2d) est dévié vers une section centrale (8a - 8d) de la partie latérale (3a - 3d) respective, sachant que chaque moyen de traction oblique (S1a - S1d, S2a - S2d) est relié à un arbre de tension (50a - 50d) de l'installation de tension (5), situé dans une partie de la section centrale (8a - 8d).

11. Dispositif de levage (1) selon l'une des revendications précédentes, **caractérisé en ce que** chaque moyen de levage (H1 - H4) est fixé à l'arrangement de cadre inférieur (2), en particulier dans la section d'un angle inférieur (6a - 6d), situé entre deux de ses partie latérale (2a - 2d), sachant que chaque moyen de levage (H1 - H4) s'étend vers l'arrangement de cadre supérieur (3), en particulier parallèlement au sens de la hauteur (z).

12. Dispositif de levage (1) selon la revendication 11, **caractérisé en ce que** chaque moyen de traction de levage (H1 - H4), sur l'arrangement de cadre supérieur (3), est dévié vers une section centrale (8a - 8c) de la partie latérale (3a - 3c) respective, sachant que chaque moyen de traction de levage (H1 - H4) est relié à un arbre de levage (50) de l'installation de levage et d'abaissement (5), lequel est situé dans une partie de la section centrale (8a - 8c).

13. Dispositif de levage (1) selon l'une des revendications précédentes, **caractérisé en ce que** les moyens de traction de levage (H1 - H4) et / ou les moyens de traction obliques (S1a - S1d, S2a - S2d) sont réalisés en forme de sangles, de courroies et / ou de cordage ou comprennent au moins l'une de ces formes.
